# EUROPÄISCHE PATENTSCHRIFT

(11) **EP 0 644 819 B1**
(45) Veröffentlichungstag und Bekanntmachung des Hinweises auf die Patenterteilung: **25.02.1998**
(21) Anmeldenummer: 94913538.8
(22) Anmeldetag: 06.04.1994
(51) Int. Cl.: B28B 3/00, B28B 3/02

(54) **WERKZEUG ZUM ISOSTATISCHEN PRESSEN VON HENKELGEFÄSSEN**
TOOL FOR THE ISOSTATIC PRESSING OF HANDLED CONTAINERS
OUTIL DE MOULAGE ISOSTATIQUE PAR COMPRESSION DE RECIPIENTS A ANSES

(30) Priorität: 08.04.1993 DE 4311771
(43) Veröffentlichungstag der Anmeldung: 29.03.1995
(73) Patentinhaber: Thuringia Netzsch Feinkeramik GmbH & Co. KG, 96515 Sonneberg (DE)
(72) Erfinder: GLANZ, Oliver, D-95032 Hof (DE); SPONSEL, Harald, D-95659 Arzberg (DE)
(74) Vertreter: Goetz, Rupert, Dipl.-Ing.
(86) Internationale Anmeldenummer: EP9401064
(87) Internationale Veröffentlichungsnummer: WO9423917

(56) Entgegenhaltungen:
- EP-A- 0 480 430
- DE-A- 3 304 576
- DE-A- 3 626 365

## Beschreibung

Die Erfindung betrifft ein Werkzeug zum isostatischen Pressen von Henkelgefäßen aus pulver- oder granulatförmigem Material, mit einer Matrize und einer Patrize sowie einer dazwischen angeordneten einteiligen Membran, die zur Gefäßaußenseite komplementär ist und für jeden Henkel eine radiale Ausbuchtung mit zwei einander gegenüberliegenden Seitenteilen aufweist, an denen Vorsprünge zum Formen eines Grifflochs im Henkel ausgebildet sind.

Bei einem bekannten Werkzeug dieser Gattung (DE-A-36 26 365) besteht das Problem, daß an Seitenteilen der Ausbuchtung der Membran ausgebildete Vorsprünge zum Formen eines Grifflochs im Henkel nur andeutungsweise vorhanden sein können, da bei stark ausgeprägten Vorsprüngen die Gefahr zu groß wäre, daß der Henkel beschädigt wird, wenn das gepreßte Henkelgefäß aus dem Werkzeug entnommen wird. Zwischen den somit nur wenig ausgeprägten Vorsprüngen bleibt ein breiter Zwischenraum frei, in den das pulver- oder granulatförmige Material beim Füllen des bekannten Werkzeugs eindringt und anschließend beim isostatischen Pressen in diesem Zwischenraum verdichtet wird. Deshalb kann ein durchgehendes Griffloch im Henkel nicht entstehen; es bleibt eine verhältnismäßig dicke Zwischenwand, die beim anschließenden Putzen des gepreßten Henkelgefäßes durchstoßen werden muß und dann einen entsprechend dicken Grat zurückläßt, der mit erheblichem Zeit- und Vorrichtungsaufwand entfernt werden muß.

Bei einem anderen bekannten Werkzeug zum isostatischen Pressen von Henkelgefäßen (DE-A-33 04 576) hat man versucht, ein durchgehendes Griffloch im Henkel mit einem Dorn zu erzeugen, der jeweils vor dem eigentlichen Preßvorgang quer zur Schließrichtung des Preßwerkzeugs in dessen Matrize eingeschoben wird und von einer schlauchartigen Zusatzmembran umgeben ist, die nach dem Füllen des Preßwerkzeugs mit pulverförmigem keramischem Material von innen her unter hydraulischen Druck gesetzt wird, während der Hauptteil des Henkelgefäßes mittels einer die Patrize des Preßwerkzeugs umhüllenden Hauptmembran isostatisch gepreßt wird. Dieses bekannte Preßwerkzeug erfordert einen hohen Herstellungs- und Betriebsaufwand und hinterläßt am Henkel des gepreßten Henkelgefäßes ein Paar seitliche Grate, die sich rings um die Zusatzmembran gebildet haben und zusätzlichen Putzaufwand erfordern.

Der Erfindung liegt die Aufgabe zugrunde, ein Werkzeug zum isostatischen Pressen von Henkelgefäßen aus pulver- oder granulatförmigem, insbesondere keramischem Material so zu gestalten, daß die in einem solchen Werkzeug gepreßten, mit einem oder mehreren Henkeln versehenen Gefäße ohne Gefahr einer Beschädigung entnommen und dann mit geringem Aufwand geputzt werden können, der nicht wesentlich größer ist als der Aufwand, der zum Putzen der Gefäße im Bereich ihres Mundrandes im allgemeinen ohnehin erforderlich ist.

Die Aufgabe ist erfindungsgemäß ausgehend von einem Werkzeug der eingangs beschriebenen Gattung dadurch gelöst, daß den Seitenteilen der bzw. jeder radialen Ausbuchtung der Membran eine Stellvorrichtung zugeordnet ist, die so betätigbar ist, daß die an den Seitenteilen ausgebildeten Vorsprünge vor dem Einbringen des zu pressenden Materials in das Werkzeug und während des Preßvorgangs einander eng benachbart sind und nach dem Preßvorgang in einem Abstand voneinander angeordnet sind, der mindestens so groß wie die größte Breite des gepreßten Henkels ist.

Die Stellvorrichtung verhindert, daß zwischen den Vorsprüngen ein so breiter Zwischenraum freibleibt, daß in ihm beim Füllen des Werkzeugs eine erhebliche Menge pulver- oder granulatförmigen Materials eindringen würde. Infolgedessen bleibt im Griffloch des bzw. jedes Henkels des gepreßten Gefäßes im allgemeinen nur eine Andeutung eines Grates, im ungünstigsten Fall eine dünne Haut zurück, die beim Putzen des Gefäßes mit geringem Aufwand beseitigt werden kann. Andererseits sorgt die Stellvorrichtung dafür, daß die an den Seitenteilen der Membran ausgebildeten Vorsprünge sich nach dem Preßvorgang soweit voneinander entfernen, daß der zwischen den Seitenteilen geformte Henkel beim Entnehmen des Henkelgefäßes nicht beschädigt wird.

Vorteilhafte Weiterbildungen der Erfindung ergeben sich aus den Unteransprüchen.

Ausführungsbeispiele der Erfindung werden im folgenden mit weiteren Einzelheiten anhand schematischer Zeichnungen erläutert. Es zeigen:
- Fig. 1: einen Axialschnitt durch ein erstes Ausführungsbeispiel eines Werkzeugs zum isostatischen Pressen von Henkelgefäßen;
- Fig. 2: einen vergrößerten Ausschnitt aus Fig. 1;
- Fig. 3: den Teilschnitt III-III in Fig. 2;
- Fig. 4: den Teilschnitt IV-IV in Fig. 2;
- Fig. 5: einen der Fig. 2 entsprechenden Ausschnitt eines zweiten Ausführungsbeispiels vor dem Pressen;
- Fig. 5a: denselben Ausschnitt wie in Fig. 5, jedoch während des isostatischen Pressens;
- Fig. 5b: denselben Ausschnitt wie in Fig. 5 und 6, jedoch unmittelbar nach dem Pressen;
- Fig. 6: einen der Fig. 2 entsprechenden Ausschnitt eines dritten Ausführungsbeispiels vor dem Pressen;
- Fig. 6a: denselben Ausschnitt wie in Fig. 6, jedoch während des isostatischen Pressens;
- Fig. 6b: denselben Ausschnitt wie in Fig. 6, jedoch unmittelbar nach dem Pressen;
- Fig. 7: die linke Hälfte eines Axialschnitts durch ein viertes Ausführungsbeispiel während des Pressens;
- Fig. 8: den Schnitt VIII - VIII in Fig. 7;
- Fig. 8a: den gleichen Schnitt wie i Fig. 8, jedoch nach dem Pressen;
- Fig. 9: die rechte Hälfte eines Axialschnitts durch ein fünftes Ausführungsbeispiel während des Pressens; und
- Fig.10: den Schnitt X - X in Fig. 9.

Das in Fig. 1 bis 4 dargestellte Werkzeug hat ein topfförmiges Werkzeugunterteil 10 mit Fluidkanälen 12 zum Einleiten eines Fluids, das unter einen beim isostatischen Pressen von keramischem Pulver oder Granulat üblichen Druck von beispielsweise 280 bar setzbar ist. In das Werkzeugunterteil 10 ist eine Matrize 14 eingesetzt, die einen an die Fluidkanäle 12 angeschlossenen Hohlraum 16 aufweist. Der Hohlraum 16 ist im wesentlichen rotationssymmetrisch in bezug auf eine Achse A, die mit der Öffnungs- und Schließrichtung des Werkzeugs übereinstimmt. Rings um die Matrize 14 erstreckt sich ein Spannring 18, der in üblicher Weise, z.B. mit Schrauben, am Werkzeugunterteil 10 befestigt ist und einen radial äußeren Randbereich einer unteren Membran 20 aus elastischem, gummiartigen Kunststoff fluiddicht eingespannt hält.

Die untere Membran 20 hat ein in bezug auf die Achse A rotationssymmetrisches Hauptteil 22 und ein Paar einander diametral gegenüberstehende radiale Ausbuchtungen 24 für je einen Henkel eines zu pressenden Gefäßes, das im dargestellten Beispiel eine Suppenschale ist. Die beiden radialen Ausbuchtungen 24 sind symmetrisch in bezug auf eine gemeinsame, die Achse A enthaltende Symmetrieebene B und haben je zwei im wesentlichen radiale Seitenteile 26, die innen je einen Vorsprung 28 mit ebener Stirnfläche aufweisen. Die beiden Vorsprünge 28 bestimmen gemeinsam die Form und Größe eines Grifflochs des in der betreffenden radialen Ausbuchtung 24 zu pressenden Henkels.

In jede der beiden radialen Ausbuchtungen 24 ist ein U-förmiger Versteifungskörper 30 eingebettet, der ein Paar zur Symmetrieebene B im wesentlichen parallele federnde Schenkel 32 und einen diese Schenkel miteinander verbindenden, im wesentlichen starren Basisteil 34 aufweist. Der Basisteil 34 ist gemäß Fig. 1 bis 4 unterhalb der radialen Ausbuchtung 24 angeordnet, also nicht in den gummiartigen Werkstoff eingebettet, aus dem die Membran 20 und ihre radialen Ausbuchtungen 24 einstückig hergestellt sind. In jede der radialen Ausbuchtungen 24 können außerdem ein unterer Versteifungskörper 36 und ein äußerer Versteifungskörper 38 eingebettet sein. Sämtliche Versteifungskörper 30, 36 und 38 bestehen vorzugsweise aus Federstahl.

Die Versteifungskörper 30, 36 und 38 an jeder der beiden in Fig. 1 bis 4 dargestellten radialen Ausbuchtungen 24 der Membran 20 sind Bestandteile einer Stellvorrichtung 40, die imstande ist, die beiden einander mit ihren ebenen Stirnflächen gegenüberliegenden Vorsprünge 28 wahlweise in einem Abstand voneinander zu halten, der größer als die Breite eines gepreßten Henkels ist, oder die Vorsprünge 28 soweit zusammenzudrücken, daß ihre Stirnflächen fugenlos aneinanderliegen. Gemäß Fig. 1 bis 4 gehört zu jeder Stellvorrichtung 40 ein Paar Kolben-Zylindereinheiten 42, die in die Matrize 14 eingebaut sind und je eine Kolbenstange 44 aufweisen. Jede dieser Kolbenstangen 44 hat eine verhältnismäßig große Stirnfläche, die an der Außenseite des benachbarten Seitenteils 26 anliegt und vorzugsweise annähernd so groß ist wie die Stirnfläche des zugehörigen Vorsprungs 28. Die Kolben-Zylindereinheiten 42 lassen sich über je einen Kanal 46 mit einem Fluid speisen, dessen Druck ausreicht, um die paarweise einander gegenüberliegenden Kolbenstangen 44 soweit ausfahren zu lassen, bis die zugehörigen Vorsprünge 28 dicht aneinanderliegen.

Rings um die Kolbenstangen 44 ist je ein Druckraum 48 angeordnet, der sich unabhängig von den Kolben-Zylindereinheiten 42, jedoch vorzugsweise gleichzeitig mit dem Hohlraum 16 unterhalb der Membran 20, wahlweise mit einem Fluid unter einem für das isostatische Pressen üblichen Druck setzen oder evakuieren läßt.

Zu dem in Fig. 1 bis 4 dargestellten Werkzeug gehört ferner ein Werkzeugoberteil 50, das ebenfalls Fluidkanäle 52 für ein zum isostatischen Pressen geeignetes Fuid aufweist und eine Patrize 54 enthält, die mit einer oberen Membran 56 umkleidet ist. Die Patrize 54 hat einen in bezug auf die Achse A rotationssymmetrischen Hauptteil, an dem die obere Membran 56 dauerhaft befestigt, beispielsweise angeklebt oder anvulkanisiert ist. Radial außerhalb dieses Hauptteils sind an die Unterseite der oberen Membran 56 zwei einander diametral gegenüberliegende Stützkörper 58 einstückig angeformt, die bei geschlossenem Werkzeug, wie vor allem in Fig. 4 dargestellt, in je eine der beiden radialen Ausbuchtungen 24 der unteren Membran eingreifen.

Die beiden Membranen 20 und 56 begrenzen einen Preßraum 60, der sich durch radiale Einfüllkanäle 62 mit keramischem Granulat füllen läßt. Diese Einfüllkanäle 62 - oder zwei von ihnen, falls mehr als zwei vorhanden sind - münden in je eine der radialen Ausbuchtungen 24.

In der linken Hälfte der Fig. 1 ist das Werkzeug in geschlossenem Zustand dargestellt, wobei die Membranen 20 und 56 noch nicht mit Fluiddruck belastet sind. In diesem Zustand sind die Einfüllkanäle 62 noch soweit geöffnet, daß sich keramisches Granulat in den Preßraum 60 hineinsaugen und/oder unter erhöhtem Druck einschießen läßt. Ehe dies geschieht, werden die Kolben-Zylindereinheiten 42 der Stellvorrichtungen 40 so betätigt, daß die einander gegenüberliegenden Vorsprünge 28 fest aneinandergelegt werden. Zu diesem Zweck werden bei dem in Fig. 1 bis 4 dargestellten Ausführungsbeispiel die Kolbenstangen 24 ausgefahren. Stattdessen oder zusätzlich kann eine entsprechende Wirkung dadurch erzielt werden, daß die Druckräume 48 unter einen mäßigen, zum isostatischen Pressen allerdings noch nicht ausreichenden Druck gesetzt werden.

Sobald der gesamte Preßraum 60 mit keramischem Granulat gefüllt ist, wird der Hohlraum 16 unterhalb der unteren Membran 20 in üblicher Weise unter Fluiddruck von beispielsweise 280 bar gesetzt, und ein Fluiddruck in gleicher Größe wird in den Druckräumen 48 sowie an der Oberseite der Stützkörper 58 zum Wirken gebracht. Infolgedessen wird das keramische Granulat wie üblich im Verhältnis von ungefähr 1:2 verdichtet, so daß ein Henkelgefäß mit einer zum Entnehmen und Weiterbearbeiten ausreichenden Festigkeit entsteht.

Anschließend werden die Kolbenstangen 44 eingefahren, der Hohlraum 16 und die Druckräume 48 evakuiert. Dabei sorgen elastische Rückstellkräfte in den Schenkeln 32 der U-förmigen Versteifungskörper 30 dafür, daß die Vorsprünge 28 sich soweit voneinander entfernen, bis ihre Stirnflächen voneinander einen Abstand haben, der mindestens so groß ist wie die Henkelbreite. Sodann werden die Werkzeugteile 10 und 50 in Richtung der Achse A voneinander getrennt, so daß das entstandene Henkelgefäß entnommen werden kann.

Alternativ können die Versteifungskörper 30 und, falls vorhanden, auch die Versteifungskörper 36 und 38 so geformt sein, daß sie in Abwesenheit jeglichen hydraulischen Druckes die Vorsprünge 28 fest gegeneinanderdrücken. In diesem Fall sind die Kolben-Zylindereinheiten 42 so angeordnet, daß sie nach dem Pressen die Vorsprünge 28 in der aus Fig. 3 und 4 ersichtlichen Weise auseinanderbewegen. Die Kolben-Zylindereinheiten 42 können auch doppeltwirkend sein, sodaß sie beide Funktionen des Zusammendrückens und des Auseinanderziehens der Vorsprünge 28 erfüllen.

Der in Fig. 5, 5a und 5b dargestellte Ausschnitt eines zweiten Ausführungsbeispiels unterscheidet sich von Fig. 1 bis 4 dadurch, daß die Stellvorrichtung 40 radial außerhalb der dargestellten Ausbuchtung 24 einen zusätzlichen Hohlraum 64 aufweist, der in die Matrize 14 eingearbeitet und an einen Fluidkanal 66 angeschlossen ist. In den Hohlraum 64 ist eine Drossel 68 eingebaut, durch die hindurch zum isostatischen Pressen zugeführtes Fluid gemäß Fig. 5a in einen an die radial äußere Seite der Ausbuchtung 24 angrenzenden Raum 70 gelangt. Der dort beim Pressen aufgebaute hydraulische Druck bleibt nach dem Pressen gemäß Fig. 5b noch für kurze Zeit teilweise erhalten, da das Fluid durch die Drossel 68 nur langsam abströmen kann. Während dieser Zeit bewegt die Stellvorrichtung 40, wie anhand der Fig. 1 bis 4 beschrieben, die Vorsprünge 28 voneinander weg, sodaß sie sich von dem gerade gepreßten Henkel lösen, solange dieser noch unter dem in Raum 70 radial nach innen auf die Ausbuchtung 24 einwirkenden hydraulischen Restdruck steht. Es hat sich herausgestellt, daß dadurch Beschädigungen des Henkels besonders wirksam vorgebeugt werden kann.

Eine entsprechende Wirkung kann, wie in Fig.6, 6a und 6b dargestellt, auch mit einem hydraulischen Kolben 71 erzielt werden, der über den Fluidkanal 66 so gesteuert werden kann, daß auf die Ausbuchtung 24 eine radial nach innen wirkende Kraft auch dann noch einwirkt, wenn die Seitenteile 26 auseinander bewegt werden.

Das in Fig. 7, 8 und 8a dargestellte Ausführungsbeispiel hat die Besonderheit, daß die Matrize 14 in der Symmetrieebene B unterteilt ist und die so gebildeten Matrizenteile mittels der zur Stellvorrichtung 40 gehörenden Kolben-Zylindereinheiten 42 quer zu dieser Ebene voneinander weg bewegbar sind. Die Ausbuchtung 24 der Membran 20 ist radial nach außen verlängert durch Abschnitte 72, in die äußere Versteifungskörper 38 eingebettet sind. Die Abschnitte 72 liegen beim Pressen eines Henkels radial außerhalb von diesem dicht aneinander, sie sind durch eine Falte 74 so miteinander verbunden, daß sie sich besonders leicht und weit auseinanderbewegen lassen, während erfoderlichenfalls ein auf die Falte einwirkender hydraulischer Restdruck den gepreßten Henkel radial nach innen, zum Körper des Henkelgefäßes hin, belastet. Auch dadurch wird es erleichtert, den Henkel zusammen mit dem Gefäßkörper, mit dem er gepreßt worden ist, beschädigungsfrei zu entnehmen.

Das Ausführungsbeispiel gemäß Fig. 9 und 10 unterscheidet sich von dem in Fig. 1 bis 4 dargestellten dadurch, daß die Versteifungskörper 36 und 38 zu einem gemeinsamen Bauteil vereinigt sind, das an die Kontur des zu pressenden Henkels angepaßt ist.

## Patentansprüche

1. Werkzeug zum isostatischen Pressen von Henkelgefäßen aus pulver- oder granulatförmigem Material, mit einer Matrize (14) und einer Patrize (54) sowie einer dazwischen angeordneten einteiligen Membran (20), die zur Gefäßaußenseite komplementär ist und für jeden Henkel eine radiale Ausbuchtung (24) mit zwei einander gegenüberliegenden Seitenteilen (26) aufweist, an denen Vorsprünge (28) zum Formen eines Grifflochs im Henkel ausgebildet sind,
dadurch **gekennzeichnet**, daß den Seitenteilen (26) eine Stellvorrichtung (40) zugeordnet ist, die so betätigbar ist, daß die Vorsprünge (28) vor dem Einbringen des zu pressenden Materials in das Werkzeug und während des Preßvorgangs einander eng benachbart sind und nach dem Preßvorgang in einem Abstand voneinander angeordnet sind, der mindestens so groß wie die größte Breite des gepreßten Henkels ist.

2. Werkzeug nach Anspruch 1,
dadurch **gekennzeichnet**, daß die Stellvorrichtung (40) zwei einander gegenüberliegende Druckräume aufweist, die unter Druck setzbar sind, um die Vorsprünge (28) gegeneinander zu drücken, ehe die Membran (20) zum isostatischen Pressen unter Druck gesetzt wird.

3. Werkzeug nach Anspruch 1 oder 2,
dadurch **gekennzeichnet**, daß die Stellvorrichtung (40) Kolben-Zylindereinheiten (42) aufweist.

4. Werkzeug nach Anspruch 3,
dadurch **gekennzeichnet**, daß die Kolben-Zylindereinheiten (42) zum Auseinanderbewegen der Vorsprünge (28) betätigbar sind.

5. Werkzeug nach einem der Ansprüche 1 bis 4,
dadurch **gekennzeichnet**, daß in die radiale Ausbuchtung (24) der Membran (20) Versteifungskörper (30, 36, 38) eingebettet sind.

6. Werkzeug nach Anspruch 5,
dadurch **gekennzeichnet**, daß die Stellvorrichtung (40) einen U-förmigen Versteifungskörper (30) mit zwei in je eines der Seitenteile (26) eingebetteten federnden Schenkeln (32) aufweist.

7. Werkzeug nach einem der Ansprüche 1 bis 6,
dadurch **gekennzeichnet**, daß die Ausbuchtung (24) radial nach außen durch versteifte Abschnitte (72) verlängert ist, die zum Pressen eines Henkels radial außerhalb von diesem dicht aneinanderlegbar sind und durch eine Falte (74) miteinander verbunden sind.

8. Werkzeug nach einem der Ansprüche 1 bis 7,
dadurch **gekennzeichnet**, daß die gegenseitige Annäherung der Seitenteile (26) im oberen Henkelbereich durch einen an der Patrize (54) befestigten, zwischen die Seitenteile (26) eingreifenden Stützkörper (58) begrenzt ist, welcher an eine zusätzliche Membran (56) angeformt ist, die der Patrize (54) zugeordnet und mindestens in einem Bereich hinter dem Stützkörper (58) unter Fluiddruck setzbar ist.

9. Werkzeug nach einem der Ansprüche 1 bis 8,
dadurch **gekennzeichnet**, daß die Stellvorrichtung (40) Mittel (66,70,71) aufweist, mit denen nach dem Pressen auf die Ausbuchtung (24) ein radial nach innen wirkender Druck ausübbar ist, während die Vorsprünge (28) auseinanderbewegt werden.

10. Werkzeug nach einem der Ansprüche 1 bis 9,
dadurch **gekennzeichnet**, daß die Matrize (14) in einer axialen Symmetrieebene der bzw. jeder Ausbuchtung (24) unterteilt ist und die dadurch gebildeten Matrizenteile mittels der Stellvorrichtung (40) zueinander hin und voneinander weg bewegbar sind.

## Claims

1. A tool for isostatic molding of receptacles with handles from pulverous or granular material, comprising a female mold (14) and a male mold (54), as well as a one-piece membrane (20) which is positioned between them and has a shape complementary to the outside of the receptacle, being formed for each handle with a radial bulge (24) having two mutually opposed side portions (26) formed with projections (28) to mold a holding hole in the handle, **characterized** in that an adjusting device (40) is coordinated with the side portions (26) and operable in such a way that, prior to introducing the material to be compressed into the mold and during the pressing operation, the projections (28) are located closely adjacent each other and, after the pressing operation, they are spaced from each other by a distance which is at least as great as the greatest width of the molded handle.

2. The tool as claimed in claim 1, characterized in that the adjusting device (40) comprises two mutually opposed pressure chambers which are adapted to be pressurized so as to press the projections (28) against each other before the membrane (20) is pressurized for the isostatic molding.

3. The tool as claimed in claim 1 or 2, characterized in that the adjusting device (40) comprises piston and cylinder units (42).

4. The tool as claimed in claim 3, characterized in that the piston and cylinder units (42) are operable to move the projections (28) away from each other.

5. The tool as claimed in any one of claims 1 to 4, characterized in that stiffening elements (30, 36, 38) are embedded in the radial bulge (24) of the membrane (20).

6. The tool as claimed in claim 5, characterized in that the adjusting device (40) comprises a U-shaped stiffening element (30) which has two resilient limbs (32) each embedded in one of the side portions (26).

7. The tool as claimed in any one of claims 1 to 6, characterized in that the bulge (24) is extended radially outwardly by stiffened portions (72) which are interconnected by a fold (74) and, for molding a handle, adapted to be positioned in close mutual contact radially outside of the handle.

8. The tool as claimed in any one of claims 1 to 7, characterized in that the mutual approaching of the side portions (26) is limited in the upper area of the handle by a support element (58) fastened to the male mold (54) and engaging between the side portions (26), said support element being formed integral with an additional membrane (56) associated with the male mold (54) and adapted to be subjected to fluid pressure at least in a zone behind the support element (58).

9. The tool as claimed in any one of claims 1 to 8, characterized in that the adjusting device (40) comprises means (66, 70, 71) by which radially inwardly directed pressure can be exerted on the bulge (24), following the compression, while the projections (28) are being moved apart.

10. The tool as claimed in any one of claims 1 to 9, characterized in that the female mold (14) is subdivided in an axial plane of symmetry of the or each bulge (24), and the resulting female mold parts are movable towards and away from each other by means of the adjusting device (40).

## Revendications

1. Outil de moulage par compression isostatique de récipients à anses en un matériau pulvérulent ou granuleux, comprenant une matrice (14) et un poinçon (54) ainsi qu'une membrane (20) en une seule pièce disposée entre ceux-ci qui est complémentaire de la face extérieure du récipient et qui présente pour chaque anse une grosseur radiale (24) avec deux parties latérales (26) se faisant face l'une à l'autre sur lesquelles sont formées des saillies (28) pour le formage d'un trou de prise dans l'anse,
caractérisé en ce qu'un dispositif de positionnement (40) est associé aux parties latérales (26) qui peut être actionné de telle façon que les saillies (28) soient disposées à proximité étroite l'une de l'autre avant l'introduction du matériau à compresser dans l'outil et pendant le processus de compression et soient disposées, après le processus de compression, à une certaine distance l'une de l'autre qui soit au moins aussi grande que la plus grande largeur de l'anse compressée.

2. Outil selon la revendication 1,
caractérisé en ce que le dispositif de positionnement (40) présente deux volumes de compression se faisant face l'un à l'autre qui peuvent être mis sous pression pour presser les saillies l'une contre l'autre avant que la membrane (20) soit soumise à une pression pour la compression isostatique.

3. Outil selon la revendication 1 ou 2,
caractérisé en ce que le dispositif de positionnement (40) présente une unité cylindre - piston (42).

4. Outil selon la revendication 3,
caractérisé en ce que les unités piston - cylindre (42) peuvent être actionnées pour écarter l'une de l'autre les saillies (28).

5. Outil selon l'une quelconque des revendications 1 à 4,
caractérisé en ce que des corps de renforcement (30, 36, 38) sont noyés dans la grosseur radiale (24) de la membrane (20).

6. Outil selon la revendication 5,
caractérisé en ce que le dispositif de positionnement (40) présente un corps de renforcement en forme de U (30) comprenant deux branches élastiques (32) noyées chacune dans l'une des parties latérales (26).

7. Outil selon l'une quelconque des revendications 1 à 6,
caractérisé en ce que la grosseur (24) est prolongée radialement vers l'extérieur par des sections renforcées (72) qui, pour la compression d'une anse, peuvent être appliquées étroitement l'une contre l'autre radialement à l'extérieur de celle-ci et sont reliées entre elles par un repli (74).

8. Outil selon l'une quelconque des revendications 1 à 7,
caractérisé en ce que le rapprochement mutuel des parties latérales (26) dans la zone supérieure des anses est limité par un corps d'appui (58) fixé au poinçon (54) pénétrant entre les parties latérales (26) qui est formé sur une membrane supplémentaire (56) qui est associée au poinçon (54) et qui peut être soumise à une pression d'un fluide au moins dans une zone située derrière le corps d'appui (58).

9. Outil selon l'une quelconque des revendications 1 à 8,
caractérisé en ce que le dispositif de positionnement (40) présente des moyens (66, 70, 71) par lesquels peut être exercée, après la compression de la grosseur (24), une pression agissant radialement vers l'intérieur pendant que les saillies (28) sont éloignées l'une de l'autre.

10. Outil selon l'une quelconque des revendications 1 à 9,
caractérisé en ce que la matrice (14) est subdivisée dans un plan de symétrie axiale de la, respectivement de chaque grosseur (24) et en ce que les parties de matrice ainsi formées peuvent être déplacées les unes vers les autres et écartées les unes des autres au moyen du dispositif de positionnement (40).
